# FASCICULE DE BREVET EUROPEEN

(11) **EP 2 004 333 B1**
(45) Date de publication et mention de la délivrance du brevet: **03.07.2013**
(21) Numéro de dépôt: 07731781.6
(22) Date de dépôt: 20.03.2007
(51) Int. Cl.: B05B 11/00

(54) **POMPE DE DISTRIBUTION DE PRODUIT FLUIDE**
FLUIDPRODUKTABGABEPUMPE
FLUID PRODUCT DISPENSING PUMP

(30) Priorité: 22.03.2006 FR 0650995
(43) Date de publication de la demande: 24.12.2008
(73) Titulaire: Aptar France SAS, 27110 Le Neubourg (FR)
(72) Inventeur: PRUVOT, Samuel, F-27430 Saint Etienne du Vauvray (FR)
(74) Mandataire: CAPRI
(86) Numéro de dépôt international: PCT/FR2007/050966
(87) Numéro de publication internationale: WO 2007/107672

(56) Documents cités:
- FR-A1- 2 862 009

## Description

La présente invention concerne une pompe de distribution de produit fluide et un dispositif de distribution de produit fluide comportant une telle pompe.

Les pompes de distribution de produit fluide sont bien connues dans l'état de la technique, notamment pour distribuer des produits fluides, liquides ou pâteux dans les domaines de la cosmétique, de la parfumerie ou de la pharmacie. Elles comportent généralement un piston coulissant dans un corps de pompe, plus particulièrement dans une chambre de pompe prévue dans ce corps de pompe, et adapté à distribuer une dose de produit fluide à chaque actionnement de la pompe. La chambre de pompe comporte généralement un clapet d'entrée pour permettre de définir la dose de produit expulsée à chaque actionnement. Par ailleurs, notamment avec les produits pharmaceutiques, certaines pompes incorporent parfois des obturateurs au niveau de l'orifice de distribution, pour éviter toute contamination du produit entre deux actionnements.

Un problème qui se pose avec ce type de pompe concerne l'amorçage. En effet, avant le premier actionnement de la pompe, la chambre de pompe est remplie d'air, et il est donc nécessaire d'expulser cet air en totalité pour permettre un remplissage de ladite chambre de pompe avec du produit fluide et permettre un dosage précis et reproductible à chaque actionnement de la pompe. L'amorçage est rendu d'autant plus compliqué que la pompe comporte un obturateur. Il est difficile d'expulser l'air contenu dans la chambre de pompe hors de celle-ci, notamment en raison de la présence dudit obturateur.

Un autre problème qui peut se poser avec les pompes de distribution de produit fluide concerne la qualité du spray, lorsqu'il s'agit d'une pompe de pulvérisation. En effet, particulièrement lorsqu'il y a un obturateur prévu au niveau de l'orifice de distribution, la qualité et les caractéristiques du spray au moment de l'expulsion sont dépendantes dudit obturateur. Or, la plupart de ces obturateurs étant déplacés par la pression du produit créée lors de l'actionnement, des actionnements avec des intensités ou des forces axiales différentes peuvent provoquer des modifications au niveau des caractéristiques du spray. En particulier dans les pompes dans lesquelles l'obturateur se déplace axialement en éloignement de l'orifice de distribution lors de l'actionnement de la pompe, un déplacement trop important dudit obturateur risque de provoquer une perte de qualité du spray, et par conséquent une mauvaise distribution de la dose.

Un autre problème qui peut aussi se poser avec les pompes de distribution de produit fluide concerne le risque de blocage de la pompe. En particulier, ce risque peut survenir avec les pompes à dépression fonctionnant sans reprise d'air extérieur si la dépression dans le réservoir de produit dépasse celle que la chambre de pompe ou de dosage est capable de générer lorsque la pompe revient vers sa position de repos après un actionnement. Le clapet d'entrée de la chambre de pompe peut alors se bloquer et ainsi bloquer la pompe dans son ensemble. Dans ce cas, le pouvoir d'aspiration naturel de la pompe est insuffisant pour contrer la dépression du réservoir, si ce niveau de dépression n'est pas systématiquement retransmis à la chambre de pompe après chaque actionnement. Or, au fur et à mesure qu'une pompe est utilisée, certaines de ses pièces constitutives, réalisées généralement en matière plastique plus ou moins rigide, risquent de se déformer naturellement sous l'effet de la dépression et ainsi sont susceptibles d'engendrer cette augmentation relative désavantageuse de la dépression dans le réservoir par rapport à celle de la chambre de pompe.

Le document FR-2 862 009 décrit une pompe selon le préambule de la revendication 1.

La présente invention a pour but de fournir une pompe de distribution de produit fluide qui ne reproduit pas les inconvénients susmentionnés.

Plus particulièrement, la présente invention a pour but de fournir une pompe de distribution de produit fluide qui évite tout risque de blocage de la pompe, notamment en évitant une augmentation excessive de la dépression dans le réservoir par rapport à celle dans la chambre de pompe.

La présente invention a aussi pour but de fournir une pompe de distribution de produit fluide qui permet de réaliser un amorçage sûr et fiable de manière simple et peu coûteuse.

La présente invention a également pour but de fournir une pompe de distribution de produit fluide qui garantit un spray de pulvérisation à chaque actionnement de la pompe, indépendamment de la force que l'utilisateur exerce sur celle-ci lors de son actionnement.

La présente invention a aussi pour objet de fournir une pompe de distribution de produit fluide qui soit simple et peu coûteuse à fabriquer et à assembler.

La présente invention a donc pour objet une pompe de distribution de produit fluide telle que décrite dans la revendication 1. Des modes de réalisation avantageux sont décrits dans les revendications dépendantes.

La présente invention a aussi pour objet un dispositif de distribution de produit fluide comportant un réservoir de produit fluide et une pompe telle que décrite ci-dessus.

D'autres caractéristiques et avantages de la présente invention apparaîtront plus clairement au cours de la description détaillée suivante de celle-ci, faite en référence aux dessins joints, donnés à titre d'exemples non limitatifs, et sur lesquels :
- la figure 1 est une vue schématique en section transversale d'un dispositif de distribution de produit fluide comportant une pompe selon un mode de réalisation avantageux de la présente invention, en position actionnée ; et
- la figure 2 est une vue de détail agrandie de la partie A de la figure 1.

En référence aux figures, la pompe de distribution selon la présente invention comporte un corps de pompe 10 dans lequel coulisse au moins un premier piston 72 entre une position de repos et une position actionnée (représentée sur les figures). Ce premier piston 72 définit en partie une chambre de pompe 20 et l'actionnement de la pompe provoque la distribution d'une dose de produit contenue dans la chambre de pompe 20 à travers un orifice de distribution 45, de préférence formé dans une tête de distribution 40. La pompe peut comporter avantageusement un obturateur 38, disposé directement en amont de l'orifice de distribution 45, et coopérant avec celui-ci en étant déplaçable et/ou déformable entre une position d'obturation de l'orifice de distribution 45 et une position d'ouverture de celui-ci. La chambre de pompe 20 comporte un clapet d'entrée 70, qui peut être réalisé sous la forme d'une bille 75 formant un élément de clapet et coopérant avec un siège de clapet 71. L'élément de clapet 75 est représenté sous la forme d'une bille, mais il pourrait être réalisé de manière différente. Le corps de pompe 10 est de préférence formé d'une pièce monobloc avec l'obturateur 38, à l'intérieur de celui-ci. Avantageusement, le piston 72 et le siège de clapet 71 sont solidaire d'une tige creuse 118 qui peut aussi incorporer une bague de fixation 15 adaptée à fixer la pompe sur un réservoir 60 contenant le produit fluide, avantageusement avec interposition d'un joint d'étanchéité 65. La tige creuse 118 définit un canal 18 s'étendant vers le réservoir 60. Un tube plongeur 218, destiné à s'étendre jusqu'au fond du réservoir 60 pour distribuer la totalité du produit qu'il contient, peut également être connecté ou réalisé de manière monobloc avec ladite tige creuse 118.

Avantageusement, la pompe ne comporte qu'un seul ressort 50 adapté à ramener le premier piston 72 vers sa position de repos et l'obturateur 38 vers sa position d'obturation après chaque actionnement. Ce ressort 50 est avantageusement hors de tout contact avec le produit fluide, ce qui élimine tout risque d'altération du produit fluide en question. Avantageusement, l'obturateur 38 coulisse axialement entre ses positions d'ouverture et de fermeture dans un manchon 150 prévu dans le fond de la tête d'actionnement 40. Un profil de pulvérisation (non représenté) est de préférence réalisé dans ledit manchon pour permettre un tourbillonnement du produit au moment de son expulsion, pour former un spray.

Avantageusement, ledit obturateur 38 comporte au moins un second piston 34 coopérant de manière étanche avec la tête de distribution 40, en toutes positions. Avantageusement, l'obturateur 38 comporte un second piston 34 permettant d'isoler le ressort 50 et un troisième piston 35 définissant la chambre de pompe 20.

Un passage de dérivation 74 est prévu entre le canal 18 et la chambre de pompe 20, en amont du clapet d'entrée 70. Ce passage de dérivation 74 permet d'une part de relier la chambre de pompe 20 au canal 18 lors de l'amorçage de la pompe. En particulier, ce passage de dérivation 74 peut être réalisé sous la forme d'un alésage latéral réalisé dans le siège de clapet 71 en amont de l'élément de clapet 75. Le siège de clapet 71 est alors avantageusement disposé en amont du premier piston 72, qui coulisse de manière étanche dans ledit corps de pompe 10, celui-ci comportant au moins une ouverture 32 adaptée à coopérer avec ledit premier piston 72 lors de l'amorçage. On constate que lorsque l'utilisateur actionne pour la première fois la pompe et que celle-ci contient de l'air dans la chambre de pompe 20, l'air est comprimé, ce qui ferme le clapet d'entrée 70 en pressant la bille 75 contre le siège de clapet 71. L'air étant compressible, le premier piston 72 peut coulisser dans le corps de pompe 10 sans que l'obturateur 38 ne se déplace par rapport à la tête de distribution 40. Lorsque le premier piston 72 arrive au niveau de l'ouverture 32 du corps de pompe 10, un passage est créé entre la chambre de pompe 20 et le passage de dérivation 74, ce qui permet d'expulser l'air contenu dans la chambre de pompe 20 vers le canal 18 et donc dans le réservoir 60. Après amorçage, lorsque la pompe est ramenée vers sa position de repos, du produit fluide est aspiré à l'intérieur de la chambre de pompe 20. Par la suite, le premier piston 72 ne pourra plus atteindre ladite ouverture 32 du corps de pompe pendant le fonctionnement normal de la pompe, c'est-à-dire pendant la distribution du produit, mais seulement à la fin de l'actionnement, en position actionnée du premier piston 72. Ledit clapet d'entrée 70 fonctionne alors de manière classique pour se fermer lors de l'actionnement et s'ouvrir lorsque la pompe est ramenée vers sa position de repos.

Selon l'invention, le passage de dérivation 74 permet également de relier la chambre de pompe 20 au canal 18 et donc au réservoir 60, lorsque le premier piston 72 atteint sa position actionnée. Ceci permet d'équilibrer les pressions dans la chambre de pompe 20 et dans le réservoir 60, et ainsi empêche l'augmentation relative de la dépression dans le réservoir par rapport à celle dans la chambre de pompe, ce qui risquerait autrement de bloquer la pompe en empêchant l'ouverture du clapet d'entrée 70 de la chambre de pompe.

Avantageusement, des moyens de passage 200 sont prévus pour garantir la liaison entre la chambre de pompe 20 et le passage de dérivation 74, en position actionnée du premier piston 72. Ces moyens de passage peuvent comprendre une ou plusieurs rainures et/ou nervures, et plus généralement tout type de profil. De préférence, ces moyens de passage 200 sont réalisés sur la surface externe de la tige interne 118 dont l'extrémité supérieure forme le premier piston 72. Avantageusement, ces moyens de passage 200 sont prévus entre le passage de dérivation 74 et ladite au moins une ouverture 32 du corps de pompe 10. La présence de ces moyens de passage 200 permet d'éviter un bouchage ou une obturation du passage en raison par exemple de la déformation naturelle de certaines pièces constitutives de la pompe, qui peut se produire sous l'effet de la dépression générée à chaque actionnement. Le fait de relier la chambre de pompe 20 avec le réservoir 60 en fin de chaque actionnement permettant d'empêcher une augmentation relative de la dépression dans le réservoir par rapport à celle de la chambre de pompe, la tendance à la déformation de certaines pièces de la pompe est aussi limitée. La présente invention fournit donc une pompe ne présentant pas de risque de blocage.

Le passage de dérivation 74 prévu en amont du clapet d'entrée 70 de la chambre de pompe 20 fournit donc une double fonction, à savoir d'une part un passage de refoulement d'air lors de l'amorçage, et d'autre part un passage d'équilibrage des pressions entre la chambre de pompe et le réservoir après chaque actionnement, pour garantir un bon fonctionnement de la pompe.

L'invention a été décrite en référence à un mode de réalisation particulier de celle-ci, mais il est entendu que diverses modifications pourraient y être apportées. En particulier, le tube plongeur 218 pourrait être réalisé de manière monobloc avec l'élément de fixation 15 qui fixe la pompe sur le réservoir 60 et/ou avec la tige creuse 118. De même, les formes de l'obturateur 38, du corps de pompe 10, du premier piston 72, du clapet d'entrée 70 de la chambre de pompe 20 ou des autres éléments pourraient être réalisées de manière différente si nécessaire. D'autres modifications sont également envisageables pour l'homme du métier sans sortir du cadre de la présente invention tel que défini par les revendications annexées.

## Revendications

1. Pompe de distribution de produit fluide comportant un corps de pompe (10), une chambre de pompe (20), au moins un premier piston (72) coulissant dans ladite chambre de pompe (20) entre une position de repos et une position actionnée pour distribuer le produit fluide, et un orifice de distribution (45), ladite chambre de pompe comportant un clapet d'entrée (70) séparant la chambre de pompe (20) d'un canal (18) s'étendant vers un réservoir (60) de produit fluide, un passage de dérivation (74) étant prévu entre ledit canal (18) et ladite chambre de pompe (20), ledit passage de dérivation (74) étant disposé en amont dudit clapet d'entrée (70), **caractérisé en ce que** ledit passage de dérivation relie la chambre de pompe (20) au réservoir (60) en position actionnée du piston (72) à chaque actionnement de la pompe pour permettre une égalisation de pression entre la chambre de pompe (20) et le réservoir (60).

2. Pompe selon la revendication 1, dans laquelle le clapet d'entrée (70) comporte un siège de clapet (71) solidaire du premier piston (72) et un élément de clapet (75), ledit premier piston (72) coulissant de manière étanche dans ledit corps de pompe (10), ledit corps de pompe (10) comportant au moins une ouverture (32) coopérant avec le premier piston (72) en position actionnée pour ouvrir ledit passage de dérivation (74).

3. Pompe selon l'une quelconque des revendications précédentes, dans laquelle ladite pompe comporte une tête de distribution (40) incorporant ledit orifice de distribution (45).

4. Pompe selon l'une quelconque des revendications précédentes, comportant un obturateur (38) déplaçable et/ou déformable entre une position d'obturation de l'orifice de distribution (45) et une position d'ouverture de l'orifice de distribution (45).

5. Pompe selon la revendication 4, dans laquelle ledit obturateur (38) comporte au moins un second piston (34, 35) coopérant de manière étanche avec la tête (40) en toute position.

6. Pompe selon la revendication 4 ou 5, dans laquelle le corps de pompe (10) est réalisé d'une pièce monobloc avec ledit obturateur (38).

7. Pompe selon l'une quelconque des revendications 4 à 6, dans laquelle ledit obturateur (38) est sollicité élastiquement, notamment par un ressort (50), vers sa position d'obturation et est déplacé et/ou déformé vers sa position d'ouverture par la pression du produit contenu dans la chambre de pompe (20).

8. Pompe selon la revendication 2, dans laquelle l'élément de clapet (75) est une bille.

9. Pompe selon l'une quelconque des revendications précédentes, dans laquelle un seul ressort (50) sollicite ledit premier piston (72) vers sa position de repos et ledit obturateur (38) vers sa position d'obturation.

10. Pompe selon la revendication 9, dans laquelle ledit ressort (50) est hors de tout contact avec le produit fluide.

11. Pompe selon l'une quelconque des revendications précédentes, dans laquelle ledit premier piston (72) et ledit siège de clapet (71) sont réalisés de manière monobloc avec un élément de fixation (15), tel qu'une bague encliquetable, sertissable ou vissable, adapté à fixer ladite pompe sur un réservoir (60) de produit fluide.

12. Pompe selon l'une quelconque des revendications précédentes, dans laquelle ledit premier piston (72) est solidaire d'une tige creuse (118) formant au moins partiellement ledit canal (18), ledit clapet d'entrée (70) et ledit passage de dérivation (74).

13. Pompe selon la revendication 12, dans laquelle ladite tige creuse (118) est reliée à un tube plongeur (218) s'étendant dans ledit réservoir (60).

14. Pompe selon la revendication 12 ou 13, dans laquelle ladite tige creuse comporte sur sa surface externe, entre ledit passage de dérivation (74) et ledit premier piston (72), des moyens de passage (200) garantissant une liaison entre la chambre de pompe (20) et le passage de dérivation (74) en position actionnée du premier piston (72), indépendamment de la déformation des composants de la pompe sous l'effet de la dépression générée à chaque actionnement.

15. Pompe selon la revendication 14, dans laquelle lesdits moyens de passage (200) comportent au moins un rainure et/ou nervure.

16. Dispositif de distribution de produit fluide, comportant un réservoir (60) de produit fluide, **caractérisé en ce qu'**il comporte une pompe selon l'une quelconque des revendications précédentes.

## Patentansprüche

1. Ausgabepumpe für ein fluides Produkt, aufweisend einen Pumpenkörper (10), eine Pumpenkammer (20), mindestens einen ersten Kolben (72), der in der Pumpenkammer (20) zwischen einer Ruheposition und einer Betätigungsposition zur Ausgabe des fluiden Produkts gleitet, und eine Ausgabeöffnung (45), wobei die Pumpenkammer eine Einlassklappe (70) aufweist, die die Pumpenkammer (20) von einem Kanal (18) trennt, der sich zu einem Behältnis (60) für das fluide Produkt erstreckt, wobei ein Umlenkdurchlass (74) zwischen dem Kanal (18) und der Pumpenkammer (20) vorgesehen ist, wobei der Umlenkdurchlass (74) stromaufwärts der Einlassklappe (70) angeordnet ist, **dadurch gekennzeichnet, dass** der Umlenkdurchlass in der Betätigungsposition des Kolbens (72) die Pumpenkammer (20) bei jeder Betätigung der Pumpe mit dem Behältnis (60) verbindet, um einen Druckausgleich zwischen der Pumpenkammer (20) und dem Behältnis (60) zu ermöglichen.

2. Pumpe nach Anspruch 1, wobei die Einlassklappe (70) einen einstückig mit dem ersten Kolben (72) ausgebildeten Klappensitz (71) und ein Klappenelement (75) aufweist, wobei der erste Kolben (72) dichtend in dem Pumpenkörper (10) gleitet, wobei der Pumpenkörper (10) mindestens eine Öffnung (32) aufweist, die in der Betätigungsposition mit dem ersten Kolben (72) zusammenwirkt, um den Umlenkdurchlass (74) zu öffnen.

3. Pumpe nach einem der vorhergehenden Ansprüche, wobei die Pumpe einen Ausgabekopf (40) aufweist, der die Ausgabeöffnung (45) aufweist.

4. Pumpe nach einem der vorhergehenden Ansprüche, aufweisend einen Verschluss (38), der zwischen einer Verschlussposition der Ausgabeöffnung (45) und einer geöffneten Position der Ausgabeöffnung (45) verschiebbar und/oder verformbar ist.

5. Pumpe nach Anspruch 4, wobei der Verschluss (38) mindestens einen zweiten Kolben (34, 35) aufweist, der in jeder Position dichtend mit dem Kopf (40) zusammenwirkt.

6. Pumpe nach Anspruch 4 oder 5, wobei der Pumpenkörper (10) in einem Stück mit dem Verschluss (38) ausgebildet ist.

7. Pumpe nach einem der Ansprüche 4 bis 6, wobei der Verschluss (38) insbesondere durch eine Feder (50) elastisch in seine Verschlussposition Vorgespannt ist und durch den Druck des in der Pumpenkammer (20) enthaltenen Produktes in seine geöffnete Position verschoben und/oder Zrerformt wird.

8. Pumpe nach Anspruch 2, wobei das Klappenelement (75) eine Kugel ist.

9. Pumpe nach einem der Vorhergehenden Ansprüche, wobei eine einzige Feder (50) den ersten Kolben (72) in seine Ruheposition und den Verschluss (38) in seine Verschlussposition vorspannt.

10. Pumpe nach Anspruch 9, wobei die Feder (50) ganz außer Kontakt mit dem fluiden Produkt ist.

11. Pumpe nach einem der vorhergehenden Ansprüche, wobei der erste Kolben (72) und der Klappensitz (71) in einem Stück mit einem Befestigungselement (15), wie einem Ring, der eingerastet, aufgedrückt oder verschraubt sein kann, gefertigt sind, wobei der Ring dazu geeignet ist, die Pumpe auf einem Behältnis (60) für fluides Produkt zu befestigen.

12. Pumpe nach einem der vorhergehenden Ansprüche, wobei der erste Kolben (72) einstückig mit einer Hohls (118) ausgebildet ist, die zumindest teilweise den Kanal (18), die Einlassklappe (70) und den Umlenkdurchlass (74) bildet.

13. Pumpe nach Anspruch 12, wobei die Hohlstange (118) mit einem Tauchrohr (218) verbunden ist, das sich in das Behältnis (60) erstreckt.

14. Pumpe nach Anspruch 12 oder 13, wobei die Hohlstange an ihrer Außenfläche zwischen dem Umlenkdurchlass (74) und dem ersten Kolben (72) Durchlassmittel (200) aufweist, die in der Betätigungsposition des ersten Kolbens (72) eine Verbindung zwischen der Pumpenkammer (20) und dem Umlenkdurchlass (74) gewährleisten, und zwar unabhängig von der Verformung der Bauteile der Pumpe unter der Druckeinwirkung, die bei jeder Betätigung erzeugt wird.

15. Pumpe nach Anspruch 14, wobei die Durchlassmittel (200) mindestens eine Nut und/oder Rippe aufweisen.

16. Ausgabevorrichtung für ein fluides Produkt, aufweisend ein Behältnis (60) für ein fluides Produkt, **dadurch gekennzeichnet, dass** sie eine Pumpe nach einem der vorhergehenden Ansprüche aufweist.

## Claims

1. A fluid dispenser pump comprising: a pump body (10); a pump chamber (20); at least a first piston (72) that slides in said pump chamber (20) between a rest position and an actuated position so as to dispense the fluid; and a dispenser orifice (45); said pump chamber including an inlet valve (70) that separates the pump chamber (20) from a channel (18) that extends towards a fluid reservoir (60), a bypass (74) being provided between said channel (18) and said pump chamber (20), said bypass (74) being disposed upstream from said inlet valve (70), the pump being **characterized in that** said bypass connects the pump chamber (20) to the reservoir (60) when the piston (72) is in its actuated position, each time the pump is actuated, to enable pressure to be equalized between the pump chamber (20) and the reservoir (60).

2. A pump according to claim 1, in which the inlet valve (70) comprises both a valve member (75) and a valve seat (71) that is secured to the first piston (72), said first piston (72) sliding in leaktight manner in said pump body (10), said pump body (10) including at least one opening (32) that co-operates with the first piston (72) in its actuated position so as to open said bypass (74).

3. A pump according to any preceding claim, in which said pump includes a dispenser head (40) that incorporates said dispenser orifice (45).

4. A pump according to any preceding claim, including a plug (38) that is displaceable and/or deformable between a closed position of the dispenser orifice (45) and an open position of the dispenser orifice (45).

5. A pump according to claim 4, in which said plug (38) includes at least a second piston (34, 35) that co-operates in leaktight manner with the head (40), in any position.

6. A pump according to claim 4 or claim 5, in which the pump body (10) is made integrally with said plug (38).

7. A pump according to any one of claims 4 to 6, in which said plug (38) is urged resiliently, in particular by a spring (50), towards its closed position, and is moved and/or deformed towards its open position by the pressure of the fluid contained in the pump chamber (20).

8. A pump according to claim 2, in which the valve member (75) is a ball.

9. A pump according to any preceding claim, in which a single spring (50) urges said first piston (72) towards its rest position, and said plug (38) towards its closed position.

10. A pump according to claim 9, in which said spring (50) does not come into any contact with the fluid.

11. A pump according to any preceding claim, in which said first piston (72) and said valve seat (71) are made integrally with a fastener element (15), such as a snap-fastenable, crimpable, or screw-fastenable ring, that is adapter to fasten said pump on a fluid réservoir (60).

12. A pump according to any preceding claim, in which said first piston (72) is secured to a hollow rod (118) that forms, at least in part, said channel (18), said inlet valve (70), and said bypass (74).

13. A pump according to claim 12, in which said hollow rod (118) is connected to a dip tube (218) that extends into said reservoir (60).

14. A pump according to claim 12 or claim 13, in which said hollow rod includes, in or on its outside surface, between said bypass (74) and said first piston (72), passage means (200) that guarantee a connection between the pump chamber (20) and the bypass (74) when the first piston (72) is in its actuated position, regardless of the deformation of the components of the pump under the effect of the suction generated on each actuation.

15. A pump according to claim 14, in which said passage means (200) comprise at least one groove and/or spline.

16. A fluid dispenser device including a fluid reservoir (60), said device being **characterized in that** it further includes a pump according to any preceding claim.
